# EUROPÄISCHE PATENTSCHRIFT

(11) **EP 1 325 510 B1**
(45) Veröffentlichungstag und Bekanntmachung des Hinweises auf die Patenterteilung: **04.04.2018**
(21) Anmeldenummer: 01965150.4
(22) Anmeldetag: 30.07.2001
(51) Int. Cl.: H01J 61/56, H01J 61/34, H01J 61/50

(54) **LAMPE FÜR EXPLOSIONSGESCHÜTZTE LEUCHTE**
LAMP FOR AN EXPLOSION-PROOF LIGHTING UNIT
LAMPE POUR DISPOSITIF D'ECLAIRAGE ANTIDEFLAGRANT

(30) Priorität: 10.10.2000 DE 20017372 U
(43) Veröffentlichungstag der Anmeldung: 09.07.2003
(73) Patentinhaber: Eaton Protection Systems IP GmbH & Co. KG, 12529 Schönefeld (DE)
(72) Erfinder: SCHWARZ, Gerhard, 69636 Schönbrunn-Allemühl (DE)
(74) Vertreter: Eaton IP Group EMEA
(86) Internationale Anmeldenummer: PCT/EP2001/008797
(87) Internationale Veröffentlichungsnummer: WO 2002/031860

(56) Entgegenhaltungen:
- EP-A- 0 326 079
- DE-A1- 3 117 592
- US-A- 4 143 301
- US-A- 4 752 718

## Beschreibung

Die Erfindung betrifft eine Lampe zum Einsatz in explosionsgeschützten Leuchten mit zumindest einer in einem Hüllkolben eingekapselten Innenlampe und einer mit dieser elektrisch verbundenen Lampenfassung, wobei ein zwischen Hüllkolben und Innenlampe gebildeter Isolierraum zumindest teilevakuiert ist.

Eine solche Lampe ist aus der DE 32 365 29 bekannt. Insbesondere bei Entladungslampen oder dergleichen als Innenlampe müssen Temperatur und Druck innerhalb der Lampe ausreichend hoch sein, um Licht zu erzeugen. Um zu verhindern, dass die Lampe an ihrer Außenseite eine entsprechend hohe Temperatur aufweist, die in explosionsgefährdeten Bereichen teilweise nicht zulässig wäre, ist um die Innenlampe der Hüllkolben vorgesehen und der zwischen diesen gebildeten Isolierraum ist zumindest teilevakuiert.

Dadurch kann eine Leuchte bestückt mit vor beschriebener Lampe in explosionsgefährdeten Bereichen eingesetzt werden, in denen beispielsweise brennbare Gase, Dämpfe oder Nebel vorhanden sind, welche durch die Temperatur der Innenlampe gezündet werden könnten.

Der DE 32 36 529 ist nicht entnehmbar, was im Falle beispielsweise des Zusammenbruchs des Vakuums im Isolierraum erfolgt. Ein solcher Zusammenbruch des Vakuums kann sich durch eine Beschädigung des Hüllkolbens oder einer anderen Undichtigkeit gegenüber der Umgebungsluft im Bereich der Lampenfassung ergeben.

In der DE 36 114 84 wird für eine ähnliche explosionsgeschützte Leuchte beschrieben, dass in einem solchen Fall beispielsweise eine Wendel der Innenlampe bei Beschädigung der Leuchte zerstört werden soll. Dies soll verhindern, dass ein explosives Gemisch aus dem explosionsgefährdeten Bereich an die Innenlampe gelangt, bevor diese sich ausreichend abgekühlt hat. Weitere Lampen sind in US4143301 und DE3117592 offenbart. Die Zerstörung der Wendel der Innenlampe könnte sich in diesem Fall so lange verzögern, dass die Temperatur der Leuchte noch nicht ausreichend gesenkt ist, wenn entsprechend explosives Gemisch mit den heißen Teilen der Leuchte in Berührung gerät. Folglich ist eine Explosion in einem solchen explosionsgefährdeten Bereich nicht sicher genug verhindert.

Der Erfindung liegt die Aufgabe zugrunde, eine Lampe für explosionsgeschützte Leuchten der eingangs genannten Art dahingehend zu verbessern, dass bei einem Zusammenbruch des Vakuums im Isolierraum zuverlässig und schnell die Temperatur der Leuchte und insbesondere der Innenlampe gesenkt und eine Explosion verhindert wird.

Diese Aufgabe wird im Zusammenhang mit den Merkmalen des Oberbegriffs des Patentanspruchs 1 dadurch gelöst, dass dem Isolierraum wenigstens ein Druck- und/oder Temperatursensor zugeordnet ist, welcher mit einer Unterbrecherschaltung zur Unterbrechung der Spannungsversorgung der Leuchte bei Ermittlung eines Drucks oder einer Temperatur größer als ein jeweils vorgegebener Maximalwert verbunden ist.

Durch den Druck- oder Temperatursensor wird ein Zusammenbruch des Vakuums bzw. eine damit verbundene Temperaturerhöhung im Isolierraum schnell und zuverlässig nachgewiesen. Sobald der entsprechende Druck oder die entsprechende Temperatur größer als ein für den explosionsgefährdeten Bereich vorgegebener Maximalwert für Druck und Temperatur ist, wird die Spannungsversorgung der Leuchte durch eine entsprechende Unterbrecherschaltung unterbrochen. Das heißt, es wird nicht nur die Temperatur der Leuchte gesenkt, sondern gleichzeitig wird die Leuchte auch spannungsfrei geschaltet. Dadurch ist eine Explosion in dem Bereich sicher verhindert und eine wie im Stand der Technik vorgeschlagene Zerstörung der Innenlampe ist in keiner Weise notwendig.

Statt dessen ist es erfindungsgemäß sogar möglich, nach Beseitigung der gefährlichen Bedingungen die Leuchte wieder einzuschalten und gegebenenfalls durch Austausch des Hüllkolbens oder durch Austausch eines entsprechenden Hüllkolben-Innenlampen-Moduls zu reparieren.

Um den Druck im Isolierraum während des Einsatzes der erfindungsgemäßen Leuchte stetig und sicher überprüfen zu können, kann der Drucksensor innen am Hüllkolben angeordnet sein. Die Anordnung erfolgt dabei vorzugsweise an einer solchen Stelle, die einen Lichtaustritt aus der Lampe zu den vorgesehenen Beleuchtungszwecken nicht behindert.

Alternativ zu oder gleichzeitig mit dem Drucksensor kann der Temperatursensor vorgesehen sein. Die Temperaturmessung kann sowohl innerhalb oder direkt außerhalb des Hüllkolbens vorgesehen werden, wodurch der entsprechende Temperatursensor innen und/oder außen am Hüllkolben angeordnet sein kann. In diesem Fall gilt für die Anordnung des Temperatursensors im Wesentlichen die gleiche Einschränkung wie für den Drucksensor, d.h., ein Lichtaustritt sollte möglichst wenig behindert werden.

Um die erfindungsgemäße Lampe insgesamt als Leuchtenmodul mit allen notwendigen Bauteilen auszugestalten, kann die Unterbrecherschaltung in der Lampenfassung angeordnet sein. In diesem Fall erfolgt die Unterbrechung der Spannungsversorgung der Lampe von der Lampe selbst her und entsprechende externe Schaltungen sind nicht notwendig.

Zur Übermittlung entsprechender Druck- oder Temperatursignale vom jeweiligen Sensor können diese mit der Unterbrecherschaltung über entsprechende Verbindungsdrähte verbunden sein. In diesem Fall wertet die Unterbrecherschaltung gleichzeitig die Signale aus.

Um die Lampe einfacher aufzubauen, kann die Unterbrecherschaltung extern und gegebenenfalls zentral für eine Reihe von Leuchten angeordnet sein. In diesem Fall kann ein Druck- und/oder Temperaturmesswert vom entsprechenden Sensor über die Versorgungsleitungen der Leuchte an die Unterbrecherschaltung übermittelbar sein. Die entsprechenden Messwerte sind auf die Versorgungsspannung aufmodulierbar und an die Unterbrecherschaltung übertragbar, wo sie demoduliert und ausgewertet werden. Weitere Einrichtungen zur Übertragung der Messwerte sind möglich.

Um die Innenlampe in sicherer Weise im Hüllkolben unterbringen zu können, kann die Innenlampe im Hüllkolben eingeschmolzen sein und Anschlussdrähte der Innenlampe können durch den Hüllkolben in Richtung Lampenfassung hindurchgeführt sein.

Um den Zusammenbau von Hüllkolben und Innenlampe zu vereinfachen, kann der Hüllkolben eine in Richtung Lampenfassung offene Endöffnung aufweisen, welche in der Lampenfassung verschlossen ist. Durch diese Endöffnung ist beispielsweise die Innenlampe einsetzbar und dann erfolgt das Verschließen des Hüllkolbens in der Lampenfassung. Die entsprechenden Anschlussdrähte der Innenlampe können durch die Endöffnung in Richtung Lampenfassung aus dem Hüllkolben herausgeführt sein.

Um möglichst den Lichtaustritt durch den Hüllkolben wenig zu beeinträchtigen und gleichzeitig einfach in der Lampe angeordnet werden zu können, können Drucksensor und/oder Temperatursensor in oder nahe der Lampenfassung angeordnet sein. Es ist ebenfalls möglich, dass der entsprechende Sensor Teil der Unterbrecherschaltung ist bzw. beide in einer Schaltung integriert sind. Der Sensor bzw. die entsprechende Schaltung kann beispielsweise auf einer dem Isolierraum zuweisenden Oberseite eines zum Vergießen des Hüllkolbens verwendeten Gießharzes angeordnet sein.

Die Innenlampe kann beispielsweise eine Entladungslampe, wie eine Halogenlampe, eine Natriumdampf-Hochdrucklampe, eine Quecksilberdampf-Hochdrucklampe oder dergleichen sein.

Die Form des Hüllkolbens kann bezüglich der Lichtausbeute, der Temperaturverteilung oder dergleichen optimiert werden, wobei insbesondere kugelförmige oder paraboloidförmige Hüllkolben, siehe DE 36 114 84, möglich sind.

Im Folgenden wird ein vorteilhaftes Ausführungsbeispiel der Erfindung anhand der in der Zeichnung beigefügten Figur näher beschrieben.

Es zeigt:
- Fig. 1: einen Längsschnitt durch ein Ausführungsbeispiel einer erfindungsgemäßen Lampe in vereinfachter Darstellung.

In Fig. 1 ist ein Ausführungsbeispiel einer erfindungsgemäßen Lampe 1 für explosionsgeschützte Leuchten in vereinfachter Darstellung und teilweise im Längsschnitt dargestellt.

Die Lampe 1 weist eine Innenlampe 3 auf. Diese ist beispielsweise eine Entladungslampe, wie eine Halogenlampe, Natriumdampf-Hochdrucklampe, Quecksilberdampf-Hochdrucklampe oder dergleichen. Die Innenlampe 3 kann mit ihrer Fassung 13 in der Lampe 1 angeordnet sein. Von der Fassung 13 sind Anschlussdrähte 9, 10 zu einer Lampenfassung 4 der Lampe 1 geführt. Dabei verbindet der Anschlussdraht 9 die in etwa zylindrischen Außenwände der Fassungen 13,4 und der Anschlussdraht 10 verwendet entsprechende Kontaktwarzen 14, 15 der jeweiligen Fassungen, die gegenüber den zylindrischen Außenwänden dieser Fassungen elektrisch isoliert sind.

Die Innenlampe 3 ist gekapselt in einem äußeren Hüllkolben 2 angeordnet. Dieser weist eine Endöffnung 11 auf, die in Richtung Fassung 4 weist und in dieser durch ein entsprechendes Material, wie beispielsweise Gießharz 12, verschlossen ist. Durch die Endöffnung 11 sind die Fassung 13 der Innenlampe 3 und die Anschlußdrähte 9, 10 in die Fassung 4 aus dem Hüllkolben 2 herausgeführt.

Bei einem anderen Ausführungsbeispiel der erfindungsgemäßen Lampe 1 kann der Hüllkolben 2 allseitig geschlossen sein, wobei entsprechende Anschiussdrähte 9, 10 durch den Hüllkolben hindurchgeführt sind. Auch in diesem Fall kann der Hüllkolben 2 in der Lampenfassung 4 verschlossen sein.

Zur Bestimmung des Druckes innerhalb des Isolierraums 5 ist an einer Innenseite des Hüllkolbens 2 ein Drucksensor 6 angeordnet. Dessen Anordnung erfolgt insbesondere so, dass ein Lichtaustritt der Lampe 1 möglichst unbehindert ist. Der Drucksensor 6 ist beispielsweise auch im Inneren der Fassung 4 bzw. auf einer Oberfläche des Gießharzes 12 anordbar. Neben oder alternativ zum Drucksensor 6 ist ein Temperatursensor 7 angeordnet. Dieser kann sowohl im Inneren des Hüllkolbens 2, im Bereich der Lampenfassung 4 oder auch auf einer Außenseite des Hüllkolbens 2 angeordnet sein.

In Fig. 1 ist insbesondere dargestellt, wie der Drucksensor 6 über eine entsprechende Verbindungsleitung 16 mit einer in der Lampenfassung 4 angeordneten Unterbrecherschaltung 8 verbunden ist. Diese Unterbrecherschaltung schaltet die Lampe 1 spannungsfrei, wenn durch einen der Sensoren 6, 7 ein Wert größer als ein vorgebbarer Maximalwert für Druck bzw. Temperatur gemessen wird. Ein einfaches Ausführungsbeispiel für eine solche Unterbrecherschaltung ist ein elektrisch auslösbarer Schalter, der bei Vorliegen eines zu hohen Druck- oder Temperaturwertes beispielsweise den Anschlussdraht 10 unterbricht.

Als Drucksensor 6 sind unterschiedliche Sensoren möglich, die sowohl klein genug zum Einbau in die erfindungsgemäße Lampe 1 als auch schnell genug zum Ansprechen auf eine entsprechende Druckerhöhung im Isolierraum 5 sind. Beispiele für solche Drucksensoren sind piezoresistive oder kapazitive, mikromechanische Drucksensoren und dergleichen.

Der Temperatursensor kann als Thermoelement, Widerstandsthermometer oder dergleichen ausgebildet sein.

Bei einem nicht dargestellten Ausführungsbeispiel der Erfindung, ist die Unterbrecherschaltung 8 außerhalb der Lampe 1 angeordnet. In diesem Fall kann eine Unterbrecherschaltung für eine Vielzahl von Lampen oder Leuchten eingesetzt werden, wobei diese Lampen oder Leuchten entweder insgesamt oder selektiv ausschaltbar sind.

Durch die erfindungsgemäße Lampe ist sicher gestellt, dass eine sie umgebende explosive Atmosphäre nicht gezündet werden kann.

## Patentansprüche

1. Lampe (1) für eine explosionsgeschützte Leuchte mit zumindest einer in einem Hüllkolben (2) druckfest eingekapselten Innenlampe (3) und einer mit dieser elektrisch verbundenen Lampenfassung (4) wobei ein zwischen Hüllkolben (2) und Innenlampe (3) gebildeter Isolierraum (5) zumindest teilevakuiert ist, **dadurch gekennzeichnet, dass** dem Isolierraum (5) wenigstens ein Druck- und/oder Temperatursensor (6, 7) zugeordnet ist, durch welchen entsprechende Druck- und/oder Temperatursignale über eine Verbindungsleitung (16) an eine Unterbrecherschaltung (8) zur Unterbrechung der Spannungsversorgung der Lampen (1) bei Ermittlung eines Drucks oder eine Temperatur größer als ein jeweils vorgebbare Maximalwert übermittelbar ist, wobei die Unterbrecherschaltung ein elektrisch auslösbarer Schalter ist.

2. Lampe nach Anspruch 1, **dadurch gekennzeichnet, dass** der Drucksensor (6) innen am Hüllkolben (2) angeordnet ist.

3. Lampe nach Anspruch 1 oder 2, **dadurch gekennzeichnet, dass** ein Temperatursensor (7) innen und/oder außen am Hüllkolben (2) angeordnet ist.

4. Lampe nach einem der vorangehenden Ansprüche, **dadurch gekennzeichnet, dass** die Unterbrecherschaltung (8) in der Lampenfassung (4) angeordnet ist.

5. Lampe nach einem der vorangehenden Ansprüche, **dadurch gekennzeichnet, dass** ein Druck- und/oder Temperaturmesswert vom entsprechenden Sensor (6, 7) über Versorgungsleitungen der Lampe (1) an die Unterbrecherschaltung (8) übermittelbar ist.

6. Lampe nach einem der vorangehenden Ansprüche, **dadurch gekennzeichnet, dass** die Innenlampe (3) im Hüllkolben (2) eingeschmolzen ist und Anschlussdrähte (9, 10) der Innenlampe (3) durch den Hüllkolben (2) in Richtung Lampenfassung (4) hindurchgeführt sind.

7. Lampe nach einem der vorangehenden Ansprüche, **dadurch gekennzeichnet, dass** der Hüllkolben (2) eine in Richtung Lampenfassung (4) offene Endöffnung (11) aufweist, welche in der Lampenfassung verschlossen ist.

8. Lampe nach einem der vorangehenden Ansprüche, **dadurch gekennzeichnet, dass** Drucksensor (6) und/oder Temperatursensor (7) in oder nahe der Lampenfassung (4) angeordnet sind.

## Claims

1. Lamp (1) for an explosion-proof lighting unit comprising at least one inner lamp (3) encapsulated inside a jacket (2) in an explosion-proof manner and a lamp socket (4) that is electrically connected to the inner lamp, wherein an insulating space (5) formed between the jacket (2) and the inner lamp (3) is at least partially evacuated, **characterised in that** at least one pressure sensor and/or temperature sensor (6, 7) is assigned to the insulating space (5) through which corresponding pressure and/or temperature signals can be transmitted via a connecting line (16) to an interrupter circuit (8) for interrupting the power supply to the lamps (1) when a pressure or a temperature greater than a respectively predetermined maximum value is detected, wherein the interrupter circuit is a switch that can be electrically triggered.

2. Lamp according to claim 1, **characterised in that** the pressure sensor (6) is arranged on the inside of the jacket (2).

3. Lamp according to claim 1 or 2, **characterised in that** a temperature sensor (7) is arranged on the inside and/or on the outside of the jacket (2).

4. Lamp according to any of the preceding claims, **characterised in that** the interrupter circuit (8) is arranged in the lamp socket (4).

5. Lamp according to any of the preceding claims, **characterised in that** a pressure and/or temperature measurement value can be transmitted by the corresponding sensor (6, 7) to the interrupter circuit (8) via supply lines of the lamp (1).

6. Lamp according to any of the preceding claims, **characterised in that** the inner lamp (3) is sealed in the jacket (2) and connecting wires (9, 10) of the inner lamp (3) are led through the jacket (2) in the direction of the lamp socket (4).

7. Lamp according to any of the preceding claims, **characterised in that** the jacket (2) comprises an end opening (11) open in the direction of the lamp socket (4) that is closed in the lamp socket.

8. Lamp according to any of the preceding claims, **characterised in that** the pressure sensor (6) and/or the temperature sensor (7) is arranged in or near the lamp socket (4).

## Revendications

1. Lampe (1) pour un luminaire antidéflagrant avec au moins une lampe intérieure (3) encapsulée de manière résistante à la pression dans une ampoule enveloppe (2) et une douille de lampe (4) reliée électriquement à celle-ci, dans laquelle un espace isolant (5) formé entre l'ampoule enveloppe (2) et la lampe intérieure (3) est évacué au moins partiellement, **caractérisée en ce qu'**au moins un capteur de pression et/ou de température (6, 7) est associé à l'espace isolant (5), par lequel des signaux de pression et/ou de température correspondants peuvent être transmis par le biais d'une conduite de liaison (16) à un circuit de rupture (8) pour la rupture de l'alimentation en courant des lampes (1) en cas de détermination d'une pression ou d'une température supérieure à une valeur maximale prescriptible respectivement, dans laquelle le circuit de rupture est un commutateur pouvant être déclenché électriquement.

2. Lampe selon la revendication 1, **caractérisée en ce que** le capteur de pression (6) est agencé à l'intérieur sur l'ampoule enveloppe (2).

3. Lampe selon la revendication 1 ou 2, **caractérisée en ce qu'**un capteur de température (7) est agencé à l'intérieur et/ou à l'extérieur sur l'ampoule enveloppe (2).

4. Lampe selon l'une quelconque des revendications précédentes, **caractérisée en ce que** le circuit de rupture (8) est agencé dans la douille de lampe (4).

5. Lampe selon l'une quelconque des revendications précédentes, **caractérisée en ce qu'**une valeur de mesure de pression et/ou de température peut être transmise par le capteur correspondant (6, 7) par le biais de câbles d'alimentation de la lampe (1) au circuit de rupture (8).

6. Lampe selon l'une quelconque des revendications précédentes, **caractérisée en ce que** la lampe intérieure (3) est fondue dans l'ampoule enveloppe (2) et des fils de raccordement (9, 10) de la lampe intérieure (3) sont passés par l'ampoule enveloppe (2) en direction de la douille de lampe (4).

7. Lampe selon l'une quelconque des revendications précédentes, **caractérisée en ce que** l'ampoule enveloppe (2) présente une ouverture d'extrémité (11) ouverte en direction de la douille de lampe (4) qui est fermée dans la douille de lampe.

8. Lampe selon l'une quelconque des revendications précédentes, **caractérisée en ce que** le capteur de pression (6) et/ou le capteur de température (7) est disposé dans ou près de la douille de lampe (4).
